# FASCICULE DE BREVET EUROPEEN

(11) **EP 0 149 380 B1**
(45) Date de publication et mention de la délivrance du brevet: **16.12.1987**
(21) Numéro de dépôt: 84402509.8
(22) Date de dépôt: 06.12.1984
(51) Int. Cl.: F41F 5/02, F41F 13/08, B64D 7/00

(54) **Dispositif modulaire pour le chargement de cartouches à bord d'aéronefs**
Magazinmodul zum Abfeuern patronierter Ladungen aus Flugzeugen
Modular cartridge magazine for use in aircraft

(30) Priorité: 07.12.1983 FR 8319579
(43) Date de publication de la demande: 24.07.1985
(73) Titulaire: R. ALKAN & Cie., 94460 Valenton (FR)
(72) Inventeur: Duclos, Didier, F-94700 Maisons-Alfort (FR); Coutin, Pierre, F-75012 Paris (FR)
(74) Mandataire: Hud, Robert

## Description

On utilise en aviation différentes sortes de cartouches, telles que les cartouches éclairantes, les cartouches explosives, les cartouches lance-leurres. Elles sont généralement de forme cylindrique et de dimensions différentes, selon leur emploi et leur puissance.

Le présente invention est plus particulièrement relative aux cartouches lance-leurres, dont les charges utiles sont destinées au brouillage des radars ou autres moyens de détection.

Les techniques les plus connues et les plus couramment utilisées actuellement reposent sur l'éjection en séquence de projectiles qui libèrent leur charge utile le plus près possible de l'aéronef qui les a éjectés. Ces charges utiles sont de diverses natures et peuvent être, par exemple, soit des paillettes de verre métallisées servant de réflecteur radar, soit des artifices pyrotechniques qui brûlent en émettant un rayonnement infra-rouge.

Ces charges sont enfermées dans une douille qui assure leur protection et qui comporte à sa base l'amorce de mise à feu électrique d'un impulseur pyrotechnique capable d'éjecter la charge utile à une vitesse et à une distance prédéterminées. Etant donné la diversité des chargements possibles, on comprend l'intérêt de pouvoir identifier de façon précise, avant l'éjection, la nature de la charge utile montée dans les cartouches comme il sera expliqué plus loin.

L'équipement d'un aéronef comprend en général un dispositif capable de recevoir un nombre suffisant de cartouches. Ce dispositif est rechargeable au sol par remplacement des douilles vides par de nouvelles cartouches. Cette technique, basée sur l'utilisation de cartouches indépendantes, présente l'inconvénient de nécessiter un temps important de manipulation pour le chargement du dispositif d'emport.

Afin de réduire ce temps d'immobilisation, on a déjà réalisé des chargeurs comportant un certain nombre de cartouches. Ces chargeurs peuvent être garnis préalablement par le personnel armurier. Ils sont réemployés après utilisation. Leur utilisation répétée, et la manipulation qui en résulte font qu'ils sont relativement rustiques et lourds.

Dans certaines applications récentes, les cartouches indépendantes ont été remplacées par des modules de chargement, renfermant chacun plusieurs charges. Ces nouveaux modules se comportent comme une cartouche multiple. Ils réduisent le temps de mise en place, mais le remplacement d'une charge défectueuse ou d'une charge déjà tirée est par contre très délicat, et ne peut se faire pratiquement qu'en usine. Etant donné que le nombre de charges actives du dispositif est limité, la nécessité d'obtenir une efficacité maximale fait qu'un module devient pratiquement inutilisable s'il est incomplet, soit que l'une des charges est défectueuse par défaut de fabrication, soit même qu'elle ait été tirée lors d'un vol précédent. Il en résulte un coût d'exploitation très élevé.

Le document FR-A-2 415 284 décrit un dispositif servant à représenter le développement d'une détonation, d'un éclair ou d'une fumée provenant de munitions, qui utilise une pluralité de charges pyrotechniques disposées sur un support commun amovible, formant ensemble jettable unique. Ce support comporte des lignes conductrices imprimées disposées le long d'une plaque d'appui pour l'allumage sélectif des charges et reliées par une prise enfichable au système électrique de commande.

Le document FR-A-2 292 211 décrit un système de mise à feu sélective de torches infrarouges disposées dans des cartouches logées parallèlement à l'intérieur d'un magasin supporté par une rampe de mise à feu. Cette rampe comporte des broches montées élastiquement pour s'appuyer sur un circuit imprimé porté par chaque cartouche et relié aux charges de mise à feu de celle-ci.

Le document US-A-3 598 075 décrit un dispositif de largage de missiles à partir d'un avion. La distribution séquentielle d'impulsions de mise à feu est programmée au moyen d'un circuit codé coopérant avec une partie codante amovible.

Le document EP-A3-0 067 751 décrit la fixation sous un avion de modules contenant chacun une pluralité de pots de charge éclairante non indépendants. Des liaisons électriques, disposées le long d'une plaque formant couvercle du module, relient chaque pot à un connecteur central du module lui-même relié au système de commande électrique de l'aéronef.

La présente invention a pour objet, tout en utilisant des modules de chargement renfermant chacun plusieurs charges, de réaliser de tels modules à l'intérieur desquels les cartouches sont indépendantes de façon à pouvoir effectuer facilement le remplacement d'une charge défectueuse ou déjà tirée. Ces modules comportent en outre un circuit de mise à feu électrique imprimé, permettant par un codage binaire l'identification électronique de la nature de la charge utile montée dans les cartouches. Lorsque les cartouches comportent un dispositif de sécurité, les modules en question sont prévus pour mettre en oeuvre ces sécurités.

Il résulte de ces dispositions une grande facilité et souplesse d'emploi du dispositif.

Le dispositif de chargeur amovible selon l'invention, qui est du type général connu par exemple par le document FR-A-2 292 211 en étant conçu pour éjecter à partir d'un aéronef une multiplicité de charges individuelles à amorces électriques contenues chacune dans une cartouche retenue dans le chargeur contre une plaque d'appui de celui-ci, avec un circuit imprimé d'amorçage disposé le long de la plaque d'appui et ayant des picots de contact avec chacune des amorces et un connecteur de liaison électrique avec l'aéronef, se caractérise en ce que les cartouches sont retenues individuellement par vis contre la plaque d'appui avec interposition d'une plaque en matériau qui isole électriquement le circuit imprimé, avec des trous de cette plaque pour le passage des picots de contact électrique avec les amorces.

On précisera ci-après une forme d'exécution du dispositif proposé, en référence au dessin schématique annexé dans lequel:
la figure 1 est une vue en perspective de la cartouche spécialement équipée;
la figure 2 représente le dispositif de mise à feu électrique d'une cartouche;
la figure 3 montre le découpe du circuit imprimé au droit du picot d'alimentation électrique d'une cartouche;
la figure 4 représente des exemples de groupage de cartouches constituant des modules de chargement;
les figures 5, 6 et 7 sont des vues en perspective d'un module de chargement montrant schématiquement son équipement extérieur;
la figure 8 est une vue en plan du mécanisme de commande de la sécurité des cartouches;
figure 9 est une coupe longitudinale du mécanisme de commande de la sécurité des cartouches;
la figure 10 est une vue en perspective montrant le détail du système d'entraînement à échappement de la sécurité des cartouches; et
la figure 11 est un schéma montrant la commande électrique extérieure pour la remise en marche du moteur de commande du mécanisme de la sécurité des cartouches représenté sur la figure 8.

Sur la figure 1, on a représenté en 1 la cartouche cylindrique, en 2 son culot sur lequel une ou plusieurs amorces de mise à feu 3 sont fixées. Deux trous filetés 4 permettent de solidariser, à l'aide de deux vis 10, la cartouche avec le support 9 servant de plaque d'appui pour le tir (figure 2). Un organe rotatif à dents de loup 45 permet l'actionnement de la sécurité interne éventuelle de la cartouche.

Sur la figure 2, on retrouve en 1 la cartouche, en 9 la plaque d'appui, en 10 les deux vis de fixation correspondant aux trous filetés 4 (figure 1), en 5 le circuit imprimé d'alimentation électrique des cartouches, en 6 une plaque isolante séparant le circuit imprimé des culots des cartouches, en 7 un picot soudé sur le circuit imprimé à l'aplomb de chaque amorce, en 8 le trou pratiqué dans la plaque isolante 6 pour le passage du picot, en 12 un embrèvement permettant le débattement du picot 7.

Sur la figure 3, on a représenté en 11 une découpe du circuit imprimé 5 en forme de languette, sur laquelle se trouve le picot 7. Celui-ci se trouve de ce fait sur une partie élastique et son contact avec l'amorce 3 est assuré par la raideur de le languette.

Sur la figure 4, on a représenté des exemples d'arrangement de cartouches constituant différents modules. En 13 est schématisée une paroi mince enveloppant l'ensemble des cartouches, paroi solidaire de le partie isolante 6 de façon à former une pièce en forme de boîte parallélépipédique comportant également un cloisonnage interne 14, qui situe et précise le logement des cartouches.

Sur les figures 5 et 6, on a représenté en 15 le ou les connecteurs d'alimentation auxquels sont reliés les picots 7, en 16 les goujons filetés de fixation du module sur le dispositif d'emport lié à l'avion et en 19 un élément renfermant des connexions codées (la figure 5 représente un module à deux rangées de cartouches). Le connecteur 15 peut comprendre des bornes réservées à des traces supplémentaires du circuit imprimé 5 destinées à assurer la codification désirée. Le fait de coiffer le support 18 par un élément 19 dans lequel les fiches sont connectées entre elles selon un code binaire en rapport avec le chargement des cartouches du module permet, par l'intermédiaire des connecteurs 15, de renseigner l'équipement électronique de commande qui ne fait pas l'objet de la présente invention.

Un procédé de fixation rapide du module sur le dispositif d'emport de l'avion peut utiliser les baïonnettes 17, indiquées figure 5. Ce procédé fait l'objet d'une demande de brevet séparée.

Sur la figure 7, on a représenté en 18 un support standard de circuit intégré en liaison avec le circuit imprimé. Ce support peut être coiffé par un élément 19 (figure 5) assurant un codage correspondant à la nature des charges que comporte le module, comme on l'expliquera plus loin.

Sur la figure 8, on a représenté le mécanisme de la sécurité des cartouches avec en 9 le plaque d'appui creusée de façon à contenir un moteur électrique plat 20 destiné à entraîner une vis sans fin 21 tournant dans des paliers 22 pour entraîner à son tour une roue dentée 23. Une bielle 24 est articulée en 25 sur la roue 23 et en 26 sur un maneton 27 pivotant lui-même sur un axe fixe 28.

Trois autres manetons 29-30-31 pivotent respectivement sur les axes fixes 32-33-34. Une bielle 35 relie les manetons 29-30-27 et 31 par les articulations 36, 37, 38, 39.

Chaque maneton entraîne dans sa rotation un clabot à dents de loup, tel que 40 (figures 9 et 10), dont le retrait est rendu possible contre le ressort 41. La rotation de la roue 23 s'effectue toujours dans le même sens, provoquant l'ébat alternatif entre les deux positions extrêmes des manetons 27, 29, 30 et 31. L'arrêt dans ces positions extrêmes est obtenu par la coupure de l'alimentation provoquée par l'action d'une came 42, solidaire de la roue 23 sur la lame 43 commandant un interrupteur 44. La figure 11 montre un schéma de commande électrique couramment employé pouvant servir pour la remise en route du moteur 20 après l'arrêt de ce moteur par l'action de la came 42 sur l'interrupteur 44. Un bouton poussoir 51 excite un relais à auto-alimentation 52 qui assure alors la mise en tension du moteur 20 par les bornes 53 grâce à la fermeture du contact mobile 54 de ce relais 52. La mise en marche du moteur entraîne la came 22 qui libère l'interrupteur 44 en permettant sa fermeture de sorte que l'action sur le bouton poussoir 51 peut être relativement brève.

L'assemblage ci-dessus indiqué, appliqué à un groupe de cartouches, permet de constituer un bloc compact dit module, dont l'intérêt réside dans le faible encombrement des éléments constitutifs autres que les cartouches elles mêmes. Le rapport entre le volume de la charge utile et le volume total s'en trouve augmenté. Il en est de même pour le rapport des poids.

Les caractéristiques d'encombrement et de poids d'un module ainsi conçu peuvent encore être améliorées par l'emploi de cartouches à section carrée ou rectangulaire grâce au meilleur facteur de plein qui en résulte.

D'autre part, la possibilité de réaliser les éléments 6, 13, 14 en une seule pièce fait que cette pièce peut avantageusemant être obtenue en matière plastique injectée dans un moule, ce qui permet d'améliorer la rigidité de l'ensemble et d'abaisser son prix de revient.

Cette technique n'exclut pas les autres procédés; assemblage d'éléments en t^{*}ole fine par exemple.

Le module ainsi conçu est capable de recevoir des cartouches dont les caractéristiques d'interfaces géométriques sont définies, mais dont la charge utile peut être de diverses natures. Afin d'assurer une ralation univoque entre la charge utile des cartouches et le module lui-même, une codification binaire a été réalisée grâce au circuit imprimé et au connecteur 15. Les broches utilisées à cet effet sont arrangées par paires. L'état 1 correspond à la liaison entre deux broches d'une paire et l'état 0 à l'absence de liaison.

L'ensemble constitué fournit au système électronique d'emport l'identification du module.

La codification désirée peut être obtenue directement en court-circuitant les broches concernées du connecteur, ou en ajoutant sur le circuit imprimé des traces supplémentaires.

On peut aussi, pour améliorer la facilité d'emploi d'un tel module, rendre amovible la partie assurant le codage. A cet effet, on aménage sur le circuit imprimé un support standard de circuit intégré 18 (figure 7). La partie codante 19 (figures 7 et 5) devient indépendante. Elle est rapportée facilement, manuellement, sur l'ensemble.

Comme il à été dit, certaines cartouches sont munies d'un dispositif de sécurité dont la mise en place ou le retrait sont effectués à l'aide d'un mécanisme dont la partie apparente est constituée par un organe rotatif à dents de loup 45 figure 1. De façon à utiliser cette possibilité on a prévu dans l'épaisseur de la plaque d'appui 9 un dispositif de commande électrique en liaison avec le dispositif rotatif de chaque cartouche (figure 8).

La mise sous tension du moteur 20 par l'action sur le bouton poussoir 51 (figure 11) permet d'enlever ou de remettre en place la sécurité de chaque cartouche. La sécurité est enlevée au moment du tir des cartouches par la rotation des manetons 27, 29, 30 et 31 entre les positions extrêmes A et B dont l'écart angulaire est d'environ 90°. Cette sécurité est remise après tir, particulièrement si la totalité des cartouches n'a pas été tirée, par une nouvelle alimentation du moteur 20 qui ramène les manetons à la position initiale A.

Au cas où le tir aurait bloqué le dispositif interne d'une des cartouches il a été prévu de pouvoir néanmoins remettre en place la sécurité des cartouches non tirées. De façon à ce que l'ensemble de la commande ne soit pas bloqué, le clabot à dents de loup intéressé 40 (figure 10) se soulève du fait de la pente des dents contre le ressort 41 et échappe sans interdire le retour en sécurité des autres cartouches. La force du ressort 41 a été prévue de façon que l'échappement ne puisse se produire pour le fonctionnement normal des sécurités non bloquées.

Accessoirement l'organe rotatif à dents de loup 45 (figure 1) de la cartouche comporte un petit alésage central dans lequel s'introduit le téton de centrage 46 (figure 10) prévu sur chaque clabot à dents de loup du dispositif de commande pour assurer la coincidence des axes.

## Revendications

1. Dispositif de chargeur amovible pour éjecter à partir d'un aéronef une multiplicité de charges individuelles à amorces électriques (3) contenues chacune dans une cartouche (1) retenue dans le chargeur contre une plaque d'appui (9) de celui-ci, avec un circuit électrique imprimé d'amorçage (5), disposé le long de la plaque d'appui et ayant des picots de contact (7) avec chacune des amorces et un connecteur de liaison électrique avec l'aéronef, caractérisé en ce que les cartouches (1) sont retenues individuellement par vis contre la plaque d'appui (9) avec interposition d'une plaque (6) en matériau qui isole électriquement le circuit imprimé (5), avec des trous (8) de cette plaque pour le passage des picots (7) de contact électrique avec les amorces (3).

2. Dispositif selon la revendication 1, caractérisé en ce que chaque picot (7) est soudé sur une languette élastique (11) obtenue par une découpe du circuit imprimé (5).

3. Dispositif selon l'une quelconque des revendications 1 ou 2, avec une partie codante amovible du circuit d'alimentation électrique des amorces, caractérisé en ce que cette partie codante (19) est rapportée sur un support standard (18) aménagé sur le circuit imprimé (5).

4. Dispositif selon l'une quelconque des revendications précédentes, caractérisé en ce que la plaque isolante (6) fait partie d'une boîte (13) de logement des cartouches.

5. Dispositif selon l'une quelconque des revendications précédentes, caractérisé en ce que la plaque d'appui (9) comporte dans son épaisseur des clabots (40), chacun pouvant actionner une sécurité interne de chaque cartouche par un organe rotatif (43) de celle-ci.

6. Dispositif selon la revendication 5, caractérisé par le fait que chaque clabot (40) possède une possibilité de retrait axial à l'encontre d'un ressort (41).

7. Dispositif selon la revendication 5 ou 6, caractérisé en ce qu'il comporte une roue (23) actionnant par des bielles (24,35) l'ensemble des clabots (40) sous l'action d'un moteur électrique (20) contenu dans la plaque d'appui (9).

## Patentansprüche

1. Abnehmbare Magazinvorrichtung zum Ausstoßen einer Vielzahl einzelner Ladungen mit elektrischen Zündkäppchen (3) aus einem Flugzeug, bei der die Ladungen jeweils in einer Patrone (1) enthalten sind, die im Magazin gegen eine Auflageplatte (9) desselben zurückgehalten wird, mit einem gedruckten elektrischen Zünd-Schaltkreis (5), der längs der Auflageplatte angeordnet ist und Zündspitzen (7) aufweist, die zu jedem der Zündkäppchen den Kontakt herstellen, und einem Steckverbinder für den elektrischen Anschluß an das Flugzeug,
dadurch gekennzeichnet,
daß die Patronen (1) einzeln durch Schrauben gegen die Auflageplatte (9) zurückgehalten werden, daß eine Platte (6) aus einem den Schaltkreis (5) elektrisch isolierenden Material dazwischenliegt, und daß die Löcher (8) dieser Platte die Zündspitzen (7) zur Herstellung des elektrischen Kontakts mit den Zündkäppchen (3) durchlassen.

2. Vorrichtung nach Anspruch 1,
dadurch gekennzeichnet,
daß jede Zündspitze auf eine elastische Zunge (11) geschweißt ist, die durch eine Aussparung in dem gedruckten Schaltkreis erzielt wird.

3. Vorrichtung nach Anspruch 1 oder 2 mit einem abnehmbaren kodierenden Teil des Speisestromkreises der Zündspitzen,
dadurch gekennzeichnet,
daß dieses kodierende Teil (19) auf einer auf dem gedruckten Schaltkreis angebrachten Standardhalterung (18) aufgebracht ist.

4. Vorrichtung nach einem der vorhergehenden Ansprüche,
dadurch gekennzeichnet,
daß die lsolierplatte (6) Teil eines Hüllkörpers (13) zur Aufnahme der Patronen ist.

5. Vorrichtung nach einem der vorhergehenden Ansprüche,
dadurch gekennzeichnet,
daß die Auflageplatte (9) in ihrer Dicke Kupplungsteile (40) aufweist, von denen jedes eine innere Sicherheitssteuerung einer jeden Patrone durch ein drehendes Teil derselben betätigen kann.

6. Vorrichtung nach Anspruch 5,
dadurch gekennzeichnet,
daß jedes Kupplungsteil (40) eine Möglichkeit zum axialen Rückzug gegen die Wirkung einer Feder (41) aufweist.

7. Vorrichtung nach Anspruch 5 oder 6,
dadurch gekennzeichnet,
daß sie ein Rad (23) aufweist, welches über Gestängeteile (24, 25) sämtliche Kupplungsteile (40) mittels eines Elektromotors (20), der in der Auflageplatte (9) enthalten ist, betätigt.

## Claims

1. Removable magazine device for launching from an aircraft a multiplicity of individual charges with electric primers (3), each one of which is contained in a cartridge (1) which is held in the magazine against a base plate (9) of the magazine, with a printed electric initiating circuit (5), arranged along the base plate and provided with contact points (7) with each of the primers and a connector for electrical connection to the aircraft, characterised in that the cartridges (1) are held individually with bolts against the base plate (9) with the interposition of a plate (6) made of a material which insulates the printed circuit (5) electrically, whereby holes (8) in this plate are used for the passage of the points (7) for electrical contact with the primers (3).

2. Device according to claim 1, characterised in that each point (7) is soldered onto a flexible terminal (11) obtained with a cut-out of the printed circuit (5).

3. Device according to any one of claims 1 or 2 with a removable coding part of the electric supply circuit of the primers, characterised in that this coding part (19) fits onto a standard socket (18) arranged on the printed circuit (5).

4. Device according to any one of the preceding claims, characterised in that the insulating plate (6) forms part of a housing unit (13) for the cartridges.

5. Device according to any one of the preceding claims, characterised in that the base plate (9) is provided in its thickness with dogs (40) each of which is able to actuate an internal safety device of each cartridge with a rotating part (43) of the latter.

6. Device according to claim 5, characterised in that each dog (40) has a facility for withdrawing axially when it comes up against a spring (41).

7. Device according to claim 5 or 6, characterised in that it is provided with a wheel (23) which actuates all the dogs (40) by means of connecting rods (24, 35) by the action of an electric motor (20) contained in the base plate (9).
